# FASCICULE DE BREVET EUROPEEN

(11) **EP 1 045 221 B1**
(45) Date de publication et mention de la délivrance du brevet: **17.09.2003**
(21) Numéro de dépôt: 00106787.5
(22) Date de dépôt: 30.03.2000
(51) Int. Cl.: F42B 10/50

(54) **Dispositif de freinage en translation d'un projectile sur trajectoire**
Bremsvorrichtung für die Flugbahngeschwindigkeit eines Geschosses
Aerodynamic brake for reducing the velocity of a projectile on its trajectory

(30) Priorité: 16.04.1999 FR 9904861
(43) Date de publication de la demande: 18.10.2000
(73) Titulaire: GIAT INDUSTRIES, 78000 Versailles (FR)
(72) Inventeur: Bonnet, Alain, 18000 Bourges (FR); Padiolleau, Bertrand, 18400 Saint Florent (FR); Cros, Anne Laure, 18000 Bourges (FR)

(56) Documents cités:
- DE-A- 2 104 914
- FR-A- 2 071 271
- US-A- 5 816 531
- US-A- 5 826 821

## Description

Le domaine technique de l'invention est celui des dispositifs de freinage en translation d'un projectile sur trajectoire.

De tels dispositifs sont notamment connus dans le domaine de l'artillerie.

Le brevet EP138942 décrit ainsi un projectile d'artillerie qui comporte un dispositif de freinage d'ogive dont le déploiement est commandé sur trajectoire.

Une telle disposition permet d'accroître la précision des tirs d'artillerie en tenant compte des dispersions dues aux variations de la vitesse initiale du projectile. En effet, il est possible alors de pointer l'arme de façon à tirer plus loin que la cible visée, une conduite de tir mesure la vitesse réelle du projectile à la sortie du tube de l'arme et un ordre de freinage est ensuite transmis au projectile de façon à réduire sa portée et à l'amener ainsi au point d'impact souhaité.

Le dispositif de freinage décrit par ce brevet comprend, soit des doigts mobiles radialement, soit une surface frontale plane. La surface de ces moyens de freinage par rapport à la section du projectile est trop faible pour que leur capacité de freinage soit suffisante.

Le brevet WO98/01719 décrit un autre dispositif de freinage pour projectile. Ce dispositif comprend quatre plaques aérofreins empilées les unes sur les autres et mobiles radialement par rapport au projectile.

La surface de freinage se trouve ainsi fortement accrue (elle constitue environ le double de la section du projectile) avec un encombrement réduit à l'intérieur du corps du projectile.

Cependant ce dispositif présente des inconvénients.

Les formes de plaques sont complexes à usiner, elles comportent également de nombreuses échancrures qui réduisent leur résistance mécanique, notamment dans leur position totalement déployée qui est celle où les contraintes sont maximales.

De plus le guidage de chaque plaque est assuré par la coopération de pions solidaires des extrémités de bras portés par la plaque et qui coopèrent dans des échancrures d'une plaque voisine ainsi que d'une plaque de fond. Les bras présentent une certaine flexibilité qui nuit à la fiabilité du guidage. Il en résulte des risques de coincement qui sont accrus par le fait que le guidage est double (sur une plaque voisine et une plaque de fond).

Enfin, le déverrouillage des plaques est obtenu par l'intermédiaire de deux générateurs de gaz qui déplacent deux goupilles de maintien, chaque goupille immobilisant deux plaques. Une telle structure est susceptible de provoquer des dissymétries ou des coincements au moment du déploiement des plaques, ce qui risque de modifier la trajectoire du projectile d'une façon non reproductible.

Le brevet US5826821 décrit un dispositif de freinage dans lequel les volets se déploient par pivotement autour d'axes parallèles à l'axe du projectile. Le brevet US5816531 décrit un dispositif de freinage comprennant quatre volets qui se translatent radialement par rapport au projectile. Chaque volet porte une nervure coulissant dans une rainure d'une plaque de base et un doigt qui s'engage dans une came assurant le synchronisme de l'ouverture des volets. Les dispositifs décrits par ces deux brevets sont susceptibles de coincements et dissymétries.

C'est le but de l'invention que de proposer un dispositif de freinage en translation d'un projectile qui ne présente pas de tels inconvénients.

Ainsi le dispositif de freinage selon l'invention est de conception simple et peu coûteuse et il présente une résistance mécanique améliorée par rapport au dispositif décrit précédemment.

Il est peu susceptible de coincements et il en résulte une symétrie d'ouverture des aérofreins qui est parfaite.

Ainsi l'invention a pour objet un dispositif de freinage en translation d'un projectile sur sa trajectoire et comprenant au moins deux aérofreins déployables radialement de façon à accroître la traînée aérodynamique du projectile, aérofreins réalisés sous la forme de volets se translatant dans un plan perpendiculaire à l'axe du projectile dispositif caractérisé en ce que chaque volet comporte au moins deux rainures fermées sensiblement parallèles à une direction perpendiculaire à l'axe du projectile, chaque rainure coopérant avec une tige qui est fixe par rapport au projectile.

Avantageusement, chaque tige pourra coopérer avec deux rainures de deux volets adjacents.

Le dispositif pourra comporter au moins un piston pyrotechnique assurant le verrouillage d'au moins un des volets en position repliée.

Selon un mode particulier de réalisation, au moins deux volets se trouvent empilés les uns sur les autres lorsqu'ils se trouvent dans leur position repliée, au moins un premier des deux volets comportant des moyens assurant le maintien du deuxième des deux volets en position repliée.

Selon un mode de réalisation le dispositif de freinage comporte au moins trois volets, un premier volet étant verrouillé par le piston pyrotechnique et portant une première encoche coopérant avec un premier pion porté par un deuxième volet pour assurer le maintien en position repliée de celui ci, le deuxième volet portant une deuxième encoche coopérant avec un deuxième pion porté par un troisième volet pour assurer le maintien en position repliée de celui ci, un seul piston pyrotechnique assurant ainsi le verrouillage de l'ensemble des trois volets.

Chaque volet pourra présenter un profil externe, couvrant un arc de cercle dont le diamètre est sensiblement égal à celui d'une partie externe du projectile, et une échancrure destinée à permettre le positionnement du volet en position repliée autour d'un support axial solidaire du projectile.

Le support axial pourra porter deux platines, une platine inférieure et une platine supérieure reliées par les tiges, les volets se trouvant disposés entre les deux platines lorsqu'ils sont en position repliée.

Selon un autre mode particulier de réalisation, au moins une rainure de chaque volet pourra comporter des moyens permettant de ralentir le mouvement de déploiement du volet.

Les moyens permettant de ralentir le mouvement de déploiement pourront avantageusement être constitués par une forme particulière de la rainure et/ou une forme particulière de l'échancrure, la rainure et/ou l'échancrure comportant au moins une ondulation.

Les volets pourront généralement être solidaires d'une fusée d'ogive du projectile.

D'autres avantages de l'invention apparaîtront à la lecture de la description qui va suivre de différents modes de réalisation, description faite en référence aux dessins annexés et dans lesquels.
- la figure 1 montre schématiquement un projectile équipé d'un dispositif de freinage selon l'invention,
- la figure 2 représente en coupe longitudinale partielle une fusée de projectile équipée d'un dispositif de freinage selon un premier mode de réalisation de l'invention,
- la figure 3 montre ce même dispositif en position repliée et en coupe suivant le plan repéré AA sur la figure 2,
- la figure 4 est analogue à la figure 3 mais montre le dispositif en position déployée,
- les figures 5a à 5f représentent les volets de freinage seuls, les figures 5a, 5c et 5e étant des vues frontales desdits volets et les figures 5b, 5d et 5f étant des vues latérales des différents volets, chacune des vues frontales étant associée à sa vue latérale pour un volet déterminé (5a/5b, 5c/5d et 5e/5f), la figure 5b est une coupe de la figure 5a suivant le plan repéré BB sur la figure 5a,
- la figure 6 représente une variante de réalisation des rainures d'un volet de freinage.

En se reportant à la figure 1, un projectile d'artillerie 1 est doté au niveau de sa partie arrière d'une ceinture 2 destinée à prendre les rayures d'un tube d'arme (non représenté) et à assurer l'étanchéité aux gaz propulsifs lors du tir du projectile. Ce projectile porte à sa partie avant une fusée 3 qui est destinée d'une façon classique et suivant le type de projectile considéré (projectile explosif ou projectile cargo) à assurer soit l'initiation d'une charge explosive disposée à l'intérieur du projectile, soit l'allumage d'une charge génératrice de gaz destinée à éjecter sur trajectoire une charge utile disposée à l'intérieur du projectile (sous munitions antichar ou grenades).

A cet effet la fusée comporte un dispositif électronique de commande 4 qui provoque l'initiation d'une charge pyrotechnique 5 (qui est suivant le cas un relais de détonation ou un générateur de gaz).

Conformément à l'invention, cette fusée 3 incorpore également un dispositif de freinage en translation 6 permettant le déploiement radial sur trajectoire de volets de freinage 7. Le déploiement des volets 7 est commandé par le dispositif électronique de commande 4 en réponse à un ordre reçu sur trajectoire par l'intermédiaire d'un récepteur 8 ou bien élaboré par le dispositif électronique de commande 4 comme suite à une programmation préalable au tir, ou bien encore modifiée dans les premiers instants suivant le tir pour tenir compte de la vitesse initiale réelle du projectile.

La programmation sur trajectoire sera assurée par l'intermédiaire du récepteur 8 qui pourra être de technologie radar.

La figure 2 montre cette fusée de façon plus détaillée. Elle a une forme générale et un encombrement analogue à celui des fusées d'artillerie classiques. Elle comporte un corps 13 sur lequel est réalisé un filetage 9 destiné à permettre sa solidarisation avec le projectile. La charge pyrotechnique 5 est disposée dans un godet solidaire du corps et elle communique au travers d'un canal d'amorçage 10 avec un composant d'initiation 11 (amorce ou inflammateur) à déclenchement électrique, qui est lui même relié au dispositif électronique de commande 4.

D'une façon classique et qui n'est pas décrite ni représentée en détails, le composant d'initiation 11 est porté par un volet mobile 12 d'un dispositif de sécurité et d'armement.

Le corps 13 de la fusée comporte un cylindre axial 14 qui relie une portion inférieure de la fusée comportant la charge pyrotechnique 5 et une portion supérieure de la fusée renfermant le dispositif électronique 4. Ce cylindre est traversé par le canal d'amorçage 10. Le cylindre 14 reçoit le dispositif de freinage 6 qui comprend un support axial de volets 15 comportant une partie tubulaire 16 et deux platines 17 et 18. La partie tubulaire 16 est montée coaxialement au cylindre 14 et présente donc un diamètre interne qui est égal à celui du cylindre 14. Les platines supérieure 17 et inférieure 18 sont planes et perpendiculaires à l'axe 20 de la fusée et du projectile. Les deux platines 17 et 18 délimitent un volume annulaire à l'intérieur duquel sont disposés les volets 7. Le support 15 est rendu solidaire en translation et en rotation du corps de fusée, par exemple par un écrou de blocage monté sur le cylindre 14 et non représenté.

Conformément à ce premier mode de réalisation de l'invention, qui est également le mode de réalisation préféré, trois volets 7a, 7b et 7c sont solidaires du support 15.

Chaque volet est susceptible de se translater dans un plan perpendiculaire à l'axe 20 du projectile. Il est guidé dans sa translation par deux tiges cylindriques 21 (ici seule une tige 21b est visible) qui sont fixes, disposées entre les deux platines 17 et 18 et parallèles à l'axe 20 du projectile.

La figure 3 montre la répartition des tiges 21. Trois tiges 21a, 21b et 21c sont prévues et réparties angulairement d'une façon régulière autour de l'axe 20 de la fusée (à égale distance de l'axe 20 et avec un angle de 120° entre chaque position).

Chaque tige 21 est cylindrique et coopère avec deux trous coaxiaux, l'un sur la platine supérieure 17 et l'autre sur la platine inférieure 18. La tige comporte une collerette permettant son centrage sur un lamage de la platine supérieure et elle présente un diamètre légèrement supérieur à celui des trous des platines afin d'assurer son blocage.

Chaque volet 7a, 7b et 7c comporte deux rainures fermées 22, 23 parallèles à une direction 24 perpendiculaire à l'axe 20 du projectile.

Le volet supérieur 7a comporte ainsi deux rainures 22a,23a parallèles à une direction 24a.

Le volet médian 7b comporte deux rainures 22b,23b parallèles à une direction 24b.

Le volet inférieur 7c comporte deux rainures 22c,23c parallèles à une direction 24c.

Les trois directions 24a, 24b et 24c, coupent l'axe 20 de la fusée, elles sont perpendiculaires à cet axe et forment entre elles des angles de 120°.

Chaque rainure coopère avec une tige fixe par rapport au projectile et plus particulièrement chaque tige coopère avec deux rainures de deux volets adjacents.

Ainsi la tige 21a assure le guidage de la rainure 23a du volet 7a et de la rainure 22b du volet 7b.

La tige 21b assure le guidage de la rainure 23b du volet 7b et de la rainure 22c du volet 7c.

Enfin, la tige 21c assure le guidage de la rainure 23c du volet 7c et de la rainure 22a du volet 7a.

Les différents volets sont empilés les uns sur les autres lorsqu'ils se trouvent dans leur position repliée visible aux figures 2 et 3. Le premier volet 7a, ou volet supérieur, se trouve en contact avec la platine supérieure 17 et le troisième volet 7c (ou volet inférieur) se trouve en contact avec la platine inférieure 18.

Le deuxième volet 7b (ou volet intermédiaire) est disposé entre le premier volet 7a et le troisième volet 7c. Une telle disposition des volets assure leur tenue mécanique à l'accélération développée lors du tir du projectile.

Un jeu de l'ordre du dixième de millimètre est prévu entre les tiges 21a, 21b et 21c et les rainures afin d'autoriser le déplacement des volets de leur position de stockage représentée à la figure 3 à leur position déployée représentée à la figure 4.

Les volets sont visibles plus en détails sur les figures 5a à 5f. Chaque volet est réalisé par exemple en tôle d'acier de 2 mm d'épaisseur et porte les deux rainures 22, 23 destinées à recevoir les tiges 21. Les volets pourront également être réalisés en un autre matériau par exemple un alliage léger (à base d'aluminium).

Chaque volet présente un profil externe 25 couvrant un arc de cercle dont le diamètre est sensiblement égal au diamètre externe de la fusée 3.

Chaque volet présente également une échancrure 26 destinée à permettre le positionnement du volet autour de la partie tubulaire 16 du support axial 15. A cet effet l'échancrure 26 comporte une portion hémicylindrique 27 de même diamètre que celui de la partie tubulaire 16 et coaxiale à l'axe 20 de celle-ci (c'est à dire aussi à l'axe de la fusée et du projectile). La portion hémicylindrique 27 de l'échancrure se raccorde à deux surfaces plane 28 et 29 qui sont parallèles aux rainures 22, 23.

Une telle forme des volets permet d'obtenir une surface de volet maximale pour un encombrement minimal en position repliée.

Les différents volets présentent en outre quelques différences structurelles les uns avec les autres.

Ainsi le premier volet 7a porte un trou 30 qui est destiné à recevoir la tige 31 d'un piston pyrotechnique 32 (voir figure 2).

Ce piston pyrotechnique est ici un rétracteur pyrotechnique, il comprend une composition génératrice de gaz qui est initiée électriquement par le dispositif de commande 4 et qui a pour effet de provoquer le retrait de la tige 31 hors du trou 30. Un tel composant pyrotechnique est bien connu de l'Homme du Métier et il ne sera pas décrit plus en détails.

La tige 31 du rétracteur assure le verrouillage du premier volet 7a en position repliée.

Le premier volet 7a porte également une première encoche 33 qui est destinée à coopérer avec un premier pion 34 porté par le deuxième volet 7b pour assurer le maintien en position repliée de celui ci.

Le deuxième volet 7b porte une deuxième encoche 35 qui est destinée à coopérer avec un deuxième pion 36 porté par le troisième volet 7c pour assurer le maintien en position repliée de celui ci.

Un seul piston pyrotechnique 32 assure ainsi le verrouillage de l'ensemble des trois volets et empêche le déploiement de ceux ci comme suite aux efforts centrifuges qui s'exercent sur eux lors du tir du projectile.

Les pions 34 et 36 sont constitués par des petites tiges cylindriques montées dans des trous réalisés sur les volets (voir figure 5f).

La figure 3 montre les trois volets dans leur position repliée et verrouillée.

La coupe de la fusée a été réalisée de façon à retirer la platine supérieure 17. Seul le premier volet 7a est complètement visible. Les trois tiges 21a,21b et 21c sont coupées. Le deuxième volet 7b est partiellement visible dans l'échancrure 26 du premier volet. Le troisième volet est caché.

Cette figure montre comment coopèrent entre eux les différents moyens de maintien de façon à assurer un verrouillage des trois volets.

On voit ainsi que, lorsque le premier volet 7a se trouve immobilisé par la tige 31 du piston pyrotechnique introduite dans le trou 30, le pion 34 du deuxième volet est positionné dans l'encoche 33 du premier volet 7a. Le deuxième volet ne peut donc pas se déployer.

Le pion 36 porté par le troisième volet 7c est positionné dans l'encoche 35 du deuxième volet 7b. Le troisième volet ne peut donc pas s'ouvrir.

A un instant donné sur trajectoire, le dispositif électronique de commande 4, va provoquer le retrait de la tige 31 du piston pyrotechnique hors du trou 30. Sous l'action de la force centrifuge le premier volet 7a va s'ouvrir en se translatant suivant la direction 24a. L'encoche 33 libère alors le pion 34, ce qui libère le deuxième volet 7b qui peut lui aussi s'ouvrir. L'encoche 35 libère alors le pion 36, ce qui libère le troisième volet 7c qui peut a son tour s'ouvrir.

Du fait de l'emploi d'un seul dispositif de verrouillage (le piston pyrotechnique), l'ouverture des trois volets est pratiquement simultanée. Il en résulte une symétrie et une reproductibilité de l'ouverture qui évite les perturbations à la trajectoire de freinage du projectile.

Le guidage du mouvement d'ouverture est assuré à la fois par les rainures 22 et 23 et par le contact des surfaces planes 28 et 29 de chaque volet avec la partie tubulaire 16 du support axial 15. On évite ainsi tout basculement ou coincement qui serait provoqué par une mise en rotation partielle de chaque volet autour des tiges 21 par l'action de la force centrifuge.

La figure 4 montre les volets dans leur position déployée.

Le déploiement de chaque volet est arrêté par la mise en butée des différentes rainures 22 et 23 sur leurs tiges 21 respectives. La tige 21a constitue ainsi une butée pour les rainures 23a et 22b, la tige 21b constitue une butée pour les rainures 23b et 22c et la tige 21c forme la butée des rainures 23c et 22a.

Une telle disposition permet de maîtriser l'amplitude d'ouverture radiale des volets.

Avec la configuration selon l'invention, lorsque les volets se trouvent en position déployée, les extrémités de chaque volet qui sont situées de part et d'autre de l'échancrure 26 se trouvent en appui sur un volet voisin ou sur la platine inférieure 18 (qui constitue une surface d'appui solidaire de la fusée donc du projectile et perpendiculaire à l'axe de ce dernier).

On accroît ainsi la rigidité de l'appui. De plus, en position déployée, les surfaces planes 28 et 29 de chaque volet sont encore en contact avec la partie tubulaire 16 du support axial 15.

En réduisant ainsi l'amplitude de l'ouverture des volets tout en assurant un maintien de ces derniers à la fois axialement par la platine inférieure et radialement par la partie tubulaire 16, on améliore la rigidité du dispositif de freinage en position déployée, donc sa résistance mécanique à la flexion.

Le diamètre d'ouverture D obtenu est de l'ordre de 118 mm pour un diamètre initial de la platine inférieure d'environ 61mm soit un accroissement du diamètre de l'ordre de 93%.

On voit donc que le dispositif selon l'invention assure l'obtention d'une surface de freinage importante et rigide pour un encombrement réduit et une tenue mécanique importante.

Diverses variantes sont possibles sans sortir du cadre de l'invention.

Ainsi il est possible de faire varier le nombre de volets.

La figure 6 montre une variante de réalisation d'un volet de freinage.

Ce volet correspond au premier volet 7a, il est donc doté d'un trou 30 pour recevoir la tige du rétracteur pyrotechnique et d'une encoche 33 pour immobiliser un deuxième volet.

Il diffère des volets précédemment décrits en ce que chaque rainure 22 et 23 comporte une ondulation 37. L'ondulation partage ainsi chaque rainure en deux portions rectilignes alignées 38a et 38b séparées par une autre portion rectiligne 38c parallèle aux précédentes. L'amplitude de l'ondulation est d'environ 2 mm et sa longueur est d'environ 4 mm.

Par ailleurs une ondulation 39 est réalisée au niveau de la surface plane 29 et un creux complémentaire 40 est aménagé au niveau de la surface plane 28. Ces dispositions autorisent la translation latérale du volet 7 par rapport au support cylindrique 15 lors du passage des ondulations 37 par les tiges 21.

Une telle structure permet d'assurer un freinage du mouvement d'ouverture du volet 7. En effet, lorsque la tige 21 arrive au niveau de l'ondulation 37, le jeu entre rainure et tige se répartit différemment, le volet se translate latéralement par rapport au support 15, la rainure frotte contre la tige consommant ainsi de l'énergie et réduisant la vitesse de déplacement du volet.

Les ondulations constituent donc un moyen permettant de ralentir le mouvement de déploiement du volet. On réduit ainsi le choc de mise en butée de chaque volet contre les tiges de guidage à la fin du mouvement de déploiement, ce qui accroît la fiabilité du dispositif.

Il est possible de donner des formes différentes aux différentes ondulations: des formes sinusoïdales, des moletages, des traitements de surface particuliers, une variation de la largeur des rainures....

L'invention peut bien entendu s'appliquer à tous types de projectiles de gros calibre (supérieur à 50mm)ou de moyen calibre (inférieur ou égal à 50mm).

## Revendications

1. Dispositif (6) de freinage en translation d'un projectile (1) sur sa trajectoire et comprenant au moins deux aérofreins déployables radialement de façon à accroître la traînée aérodynamique du projectile, aérofreins réalisés sous la forme de volets se translatant dans un plan perpendiculaire à l'axe du projectile dispositif ***caractérisé en ce que*** chaque volet (7) comporte au moins deux rainures (22, 23) fermées sensiblement parallèles à une direction (24) perpendiculaire à l'axe (20) du projectile (1), chaque rainure coopérant avec une tige (21) qui est fixe par rapport au projectile.

2. Dispositif de freinage selon la revendication 1, **caractérisé en ce que** chaque tige (21) copère avec deux rainures de deux volets adjacents.

3. Dispositif de freinage selon la revendication 2, **caractérisé en ce qu'**il comporte au moins un piston pyrotechnique (32) assurant le verrouillage d'au moins un des volets (7) en position repliée.

4. Dispositif de freinage selon la revendication 3, **caractérisé en ce qu'**au moins deux volets se trouvent empilés les uns sur les autres lorsqu'ils se trouvent dans leur position repliée, au moins un premier des deux volets comportant des moyens assurant le maintien du deuxième des deux volets en position repliée.

5. Dispositif de freinage selon la revendication 4, **caractérisé en ce qu'**il comporte au moins trois volets (7a,7b,7c), un premier volet (7a) étant verrouillé par le piston pyrotechnique et portant une première encoche coopérant avec un premier pion porté par un deuxième volet pour assurer le maintien en position repliée de celui ci, le deuxième volet portant une deuxième encoche coopérant avec un deuxième pion porté par un troisième volet pour assurer le maintien en position repliée de celui ci, un seul piston pyrotechnique assurant ainsi le verrouillage de l'ensemble des trois volets.

6. Dispositif de freinage selon une des revendications 1 à 5, **caractérisé en ce que** chaque volet (7) présente un profil externe, couvrant un arc de cercle dont le diamètre est sensiblement égal à celui d'une partie externe du projectile, et une échancrure destinée à permettre le positionnement du volet (7) en position repliée autour d'un support axial solidaire du projectile.

7. Dispositif de freinage selon la revendication 6, **caractérisé en ce que** le support axial (15) porte deux platines (17,18), une platine inférieure (18) et une platine supérieure (17) reliées par les tiges, les volets (7) se trouvant disposés entre les deux platines lorsqu'ils sont en position repliée.

8. Dispositif de freinage selon une des revendications 6 ou 7, **caractérisé en ce que** au moins une rainure de chaque volet comporte des moyens permettant de ralentir le mouvement de déploiement du volet.

9. Dispositif de freinage selon la revendication 8, **caractérisé en ce que** les moyens permettant de ralentir le mouvement de déploiement sont constitués par une forme particulière de la rainure et/ou une forme particulière de l'échancrure, la rainure et/ou l'échancrure comportant au moins une ondulation.

10. Dispositif selon une des revendications 1 à 9, **caractérisé en ce que** les volets (7) sont solidaires d'une fusée (3) d'ogive du projectile.

## Claims

1. A device (6) for the translational braking of a projectile (1) on its trajectory and comprising at least two radially deployable air brakes so as to increase the aerodynamic drag of the projectile, said air brakes being made in the shape of flaps translating in a plane perpendicular to the axis of the projectile, device ***characterized* in *that*** each flap (7) comprises at least two closed grooves (22, 23) essentially parallel to a direction (24) perpendicular to the axis (20) of the projectile (1), each groove cooperating with a rod (21) that is fixed with respect to the projectile.

2. A braking device according to Claim 1, **characterized in that** each rod (21) cooperates with two grooves of two adjacent flaps.

3. A braking device according to Claim 2, **characterized in that** it comprises at least one pyrotechnic piston (32) that ensures the locking of at least one of the flaps (7) in the folded position.

4. A braking device according to Claim 3, **characterized in that** at least two flaps are stacked on top of each other when they are in their folded position, at least a first of the two flaps comprising means to ensure the keeping of the second of the two flaps in the folded position.

5. A braking device according to Claim 4, **characterized in that** it comprises at least three flaps (7a, 7b, 7c), a first flap (7a) being locked by the pyrotechnic piston and carrying a first notch cooperating with a first pin carried by a second flap to ensure the keeping of the latter in the folded position, the second flap carrying a second notch cooperating with a second pin carried by a third flap to ensure the keeping of the latter in the folded position, a single pyrotechnic piston thus ensuring the locking of all of the three flaps.

6. A braking device according to any of Claims 1 to 5, **characterized in that** each flap (7) presents an external profile covering an arc of a circle whose diameter is essentially equal to that of an external part of the projectile, and a notch intended to allow the positioning of the flap (7) in the folded position around an axial support integral with the projectile.

7. A braking device according to Claim 6, **characterized in that** the axial support (15) carries two plates (17, 18), a lower plate (18) and an upper plate (17) connected by the rods, the flaps (7) being placed between the two plates when they are in the folded position.

8. A braking device according to any of Claims 6 or 7, **characterized in that** at least one groove of each flap comprises means allowing the deployment movement of the flap to be slowed down.

9. A braking device according to Claim 8, **characterized in that** the means allowing the deployment movement to be slowed down consist of a particular shape of the groove and/or a particular shape of the notch, the groove and/or the notch having at least one wave.

10. A device according to any of Claims 1 to 9, **characterized in that** the flaps (7) are integral with a nose fuse (3) of the projectile.

## Patentansprüche

1. Vorrichtung (6) zum Abbremsen der Translationsbewegung eines Projektils (1) auf seiner Flugbahn, die wenigstens zwei derartig radial entfaltbare Bremsklappen umfasst, dass der aerodynamische Widerstand des Projektils erhöht wird, wobei die Bremsklappen in Form von Klappen ausgeführt sind, die sich in einer Ebene senkrecht zur Projektilachse verschieben, wobei die Vorrichtung ***dadurch gekennzeichnet ist*, *dass*** *jede* Klappe (7) wenigstens zwei geschlossene, zu einer Richtung (24) senkrecht zur Achse (20) des Projektils (1) nahezu parallele Rillen (22, 23) umfasst, wobei jede Rille mit einer Stange (21) zusammenwirkt, die in Bezug auf das Projektil feststehend ist.

2. Abbremsvorrichtung nach Anspruch 1, **dadurch gekennzeichnet, dass** jede Stange (21) mit zwei Rillen zweier benachbarter Klappen zusammenwirkt.

3. Abbremsvorrichtung nach Anspruch 2, **dadurch gekennzeichnet, dass** sie wenigstens einen pyrotechnischen Kolben (32) umfasst, der die Verriegelung von wenigstens einer der Klappen (7) in gefalteter Position gewährleistet.

4. Abbremsvorrichtung nach Anspruch 3, **dadurch gekennzeichnet, dass** wenigstens zwei Klappen aufeinander geschichtet sind, wenn sie sich in ihrer gefalteten Position befinden, wobei wenigstens eine Erste der beiden Klappen Mittel umfasst, welche das Festhalten der Zweiten der beiden Klappen in gefalteter Position gewährleistet.

5. Abbremsvorrichtung nach Anspruch 4, **dadurch gekennzeichnet, dass** sie wenigstens drei Klappen (7a, 7b, 7c) umfasst, wobei eine erste Klappe (7a) durch den pyrotechnischen Kolben verriegelt wird und eine erste Einkerbung trägt, die mit einem ersten Klötzchen zusammenwirkt, das von einer zweiten Klappe getragen wird, um deren Festhalten von dieser in gefalteter Position zu gewährleisten, wobei die zweite Klappe eine zweite Einkerbung trägt, die mit einem zweiten Klötzchen zusammenwirkt, das von einer dritten Klappe getragen wird, um deren Festhalten in gefalteter Position zu gewährleisten, wobei so ein einziger pyrotechnischer Kolben die Verriegelung der Baugruppe von drei Klappen gewährleistet.

6. Abbremsvorrichtung nach einem der Ansprüche 1 bis 5, **dadurch gekennzeichnet, dass** jede Klappe (7) ein äußeres Profil, das einen Kreisbogen abdeckt, dessen Durchmesser nahezu gleich dem eines äußeren Abschnittes des Projektils ist, und einen bogenförmigen Ausschnitt aufweist, der dafür vorgesehen ist, die Positionierung der Klappe (7) in gefalteter Position um eine axiale, fest mit dem Projektil verbundene Stütze zu erlauben.

7. Abbremsvorrichtung nach Anspruch 6, **dadurch gekennzeichnet, dass** die axiale Stütze (15) zwei Platten (17, 18) trägt, eine untere Platte (18) und eine obere Platte (17), die durch die Stangen verbunden sind, wobei die Klappen (7) sich zwischen den beiden Platten angeordnet befinden, wenn sie in gefalteter Position sind.

8. Abbremsvorrichtung nach einem der Ansprüche 6 oder 7, **dadurch gekennzeichnet, dass** wenigstens eine Rille von jeder Klappe Mittel aufweist, die die Bewegung zum Entfalten der Klappe verlangsamen.

9. Abbremsvorrichtung nach Anspruch 8, **dadurch gekennzeichnet, dass** die Mittel, die es erlauben, die Bewegung zum Entfalten zu verlangsamen, durch eine besondere Form der Rille und/oder eine besondere Form des bogenförmigen Ausschnittes gebildet werden, wobei die Rille und/oder der bogenförmige Ausschnitt wenigstens eine Wellung aufweist.

10. Abbremsvorrichtung nach einem der Ansprüche 1 bis 9, **dadurch gekennzeichnet, dass** die Klappen (7) mit einem Geschosszünder (3) des Projektils fest verbunden sind.
